# EUROPÄISCHE PATENTSCHRIFT

(11) **EP 2 695 248 B1**
(45) Veröffentlichungstag und Bekanntmachung des Hinweises auf die Patenterteilung: **29.07.2020**
(21) Anmeldenummer: 12710296.0
(22) Anmeldetag: 26.03.2012
(51) Int. Cl.: H01R 13/629

(54) **ANORDNUNG ZUM HERSTELLEN UND TRENNEN EINER VERBINDUNG EINES STECKERS MIT EINEM GEGENSTECKER**
ARRANGEMENT FOR ESTABLISHING AND BREAKING A CONNECTION BETWEEN A PLUG AND A MATING PLUG
ENSEMBLE SERVANT À ÉTABLIR ET À COUPER UNE CONNEXION ENTRE UN CONNECTEUR ET UN CONNECTEUR CORRESPONDANT

(30) Priorität: 01.04.2011 EP 11002730
(43) Veröffentlichungstag der Anmeldung: 12.02.2014
(73) Patentinhaber: Eaton Intelligent Power Limited, Dublin 4 (IE); TE Connectivity Germany GmbH, 64625 Bensheim (DE)
(72) Erfinder: KONIETZKO, Thomas, 53859 Niederkassel (DE); STANKE, Stephan, 53359 Rheinbach (DE); BAUJAN, Guenter, 53844 Troisdorf (DE); WINZEN, Lothar, 53572 Unkell (DE); FREYERMUTH, Thomas, 53505 Kalenborn (DE); TRUEBA, Luis Javier Puras, 68259 Mannheim (DE); KRAEMER, Rudolf, 64686 Lautertal (DE); ABOULKASSEM, Mohamed, 64289 Darmstadt (DE); BERGNER, Bert, 64625 Bensheim (DE); SCHRETTLINGER, Christian, 64625 Bensheim (DE)
(74) Vertreter: Eaton IP Group EMEA
(86) Internationale Anmeldenummer: PCT/EP2012/055348
(87) Internationale Veröffentlichungsnummer: WO 2012/130812

(56) Entgegenhaltungen:
- EP-A1- 2 110 895
- EP-A1- 2 180 558
- WO-A1-2005/057729
- WO-A2-2006/020924
- WO-A2-2010/035247
- DE-U1- 9 404 295
- US-A1- 2007 238 336

## Beschreibung

Die Erfindung betrifft eine Anordnung mit einem Stecker und einem komplementären Gegenstecker, zum Herstellen und Trennen einer Verbindung des Steckers mit dem Gegenstecker, wobei an dem Stecker ein um eine Achse schwenkbarer Hebel angeordnet ist. Die Verbindung des Steckers mit dem Gegenstecker ist bei einem Schwenken des Hebels in eine Trennungsstellung trennbar und bei einem Schwenken des Hebels in eine Verbindungsstellung herstellbar. Der Stecker ist insbesondere ein Schaltermodul, beispielsweise ein Auslösemodul für einen als Schutzschalter ausgebildeten Gegenstecker.

Derartige Anordnungen von Steckern und einem komplementären Gegensteckern, insbesondere von Schutzschaltern mit Auslösemodulen, kommen unter anderem bei Schaltgeräten, Schaltern und insbesondere Schaltern mit Zubehör, zum Beispiel mit Adapter, zur Anwendung. Die Verbindung eines Steckers mit einem komplementären Gegenstecker, jeweils mit einer Mehrzahl von Steckkontakten, die mit elektrischen Leitern verbindbar sind, wird in der Regel durch Aufstecken bzw. Abziehen von Hand hergestellt bzw. getrennt.

In EP 2 180 558 A1, WO 2006/020924 A2, WO 2010/035247 A2, DE 94 04 295 U1 und EP 2 110 895 A1 sind Anordnungen zum Verbinden und Trennen von Komponenten einer Steckverbindung beschrieben.

Die Verwendung eines schwenkbaren Hebels bei der Verbindung eines Steckers mit einem komplementären Gegenstecker ist beispielsweise aus der DE 94 04 295 U1 bekannt und dient einer Verriegelung der Verbindung sobald diese hergestellt ist. Durch Einschwenken des Hebels, der an dem Stecker oder an dem Gegenstecker angeordnet ist, hintergreift dieser mit einer Verriegelungskurve einen Rastzapfen an dem jeweils anderen Bauteil und verriegelt derart Stecker und Gegenstecker in der verbundenen Position. Ein Nachteil besteht darin, dass das Aufstecken des Steckers auf den Gegenstecker je nach Art des Steckers und beispielsweise nach Anzahl und Ausführung der zu verbindenden Steckkontakte einen erheblichen Kraftaufwand erfordert, der aufgebracht werden muss, um die Verriegelung herstellen zu können. Der Kraftaufwand steigt dabei im Verlauf des Aufsteckvorgangs an, da die Steckkontakte zunehmend in Eingriff gelangen, wodurch sich die Reibung erhöht. Bei einem Kraftaufwand von beispielsweise 120 Newton im Bereich weniger Millimeter von der vollständig eingesteckten Position besteht beim Verbinden und insbesondere auch beim Trennen der Steckverbindung von Hand eine erhebliche Verletzungsgefahr. Wenn beispielsweise ein Auslösemodul in baulich ungünstiger Lage einer Schaltanlage, möglicherweise über Kopf durch eine auf einer Leiter stehenden Person, von einem Schutzschalter abgezogen werden soll, so kann das plötzliche Lösen der Verbindung leicht zu einem Sturz führen.

Eine Aufgabe der Erfindung besteht darin, die Herstellung einer Verbindung und die Trennung einer Verbindung eines Steckers mit einem komplementären Gegenstecker, insbesondere in demjenigen Bereich zu erleichtern, in dem ein besonders hoher Kraftaufwand für das Verbinden oder Trennen erforderlich ist.

Die Aufgabe wird durch eine Anordnung gemäß dem Patentanspruch 1 gelöst. Eine Anordnung mit einer Kombination der Merkmale des Patentanspruchs 1 stellt eine bevorzugte Ausführungsform dar, welche die Aufgabe hinsichtlich der Herstellung und der Trennung der Verbindung löst. In den übrigen Unteransprüchen sind weitere bevorzugte Ausführungsformen und vorteilhafte Weiterbildungen angegeben.

Die erfindungsgemäße Anordnung mit einem Stecker und einem komplementären Gegenstecker ist zum Herstellen und Trennen einer Verbindung des Steckers mit dem Gegenstecker vorgesehen, wobei an dem Stecker ein um eine Achse schwenkbarer Hebel angeordnet ist. Es wird im Sinne der Erfindung mit den Bezeichnungen Stecker und Gegenstecker keine Festlegung dahingehend getroffen, wobei es sich um ein Einsteckteil und wobei um eine Steckeraufnahme handelt. Vorzugsweise handelt es sich bei dem Stecker um ein in der Regel austauschbares Schaltermodul, insbesondere ein Auslösemodul, welches besonders bevorzugt mit einem Schutzschalter zusammen wirkt, wobei der Schutzschalter den Gegenstecker bildet bzw. aufweist.

Der Stecker ist insbesondere zur Aufnahme eines Steckereinsatzes mit einer Mehrzahl von Steckkontakten ausgebildet und der Gegenstecker zur Aufnahme eines Gegensteckereinsatzes mit einer Mehrzahl von komplementären Steckkontakten, wobei die Steckkontakte jeweils mit elektrischen Leitern verbindbar sind.

Dadurch, dass an dem Hebel ein Vorsprung vorgesehen ist, ist die Verbindung des Steckers mit dem Gegenstecker bei einem Schwenken des Hebels in eine Trennungsstellung ausschließlich durch eine Kraftübertragung von dem Vorsprung auf den Gegenstecker trennbar. Ein Vorteil der erfindungsgemäßen Lösung besteht darin, dass zur Überwindung großer Einsteck- bzw. Ausziehkräfte der Vorsprung eine Hebelkraft auf den Gegenstecker überträgt, wodurch vorteilhaft eine vereinfachte und sichere Trennung der Verbindung ermöglicht wird.

Der Vorsprung ist dabei insbesondere derart geformt und angeordnet, dass der Stecker und der Gegenstecker um diejenige Strecke aus ihrer verbundenen Stellung heraus voneinander entfernt werden, dass ein weiteres Auseinanderziehen von Hand ohne Verletzungsgefahr, also insbesondere ohne erhebliche Kraftaufwand möglich ist. Diese Strecke, um welche der Stecker und der Gegenstecker aus ihrer verbundenen Stellung heraus voneinander entfernt werden, beträgt vorzugsweise weniger als 10 Millimeter und besonders bevorzugt weniger als 6 Millimeter. In der Regel beträgt die Strecke optimalerweise etwa 4 Millimeter. Der Fachmann erkennt, dass Strecken von weniger als 1 Millimeter in der Regel keine sinnvolle Trennung des Steckers von dem Gegenstecker erlauben.

Gemäß einer bevorzugten Ausführungsform ist vorgesehen, dass die Kraftübertragung von dem Vorsprung auf den Gegenstecker unmittelbar auf ein Gehäuse des Gegensteckers erfolgt. Es wird so vorteilhafterweise kein zusätzliches Gegenlager an dem Gegenstecker benötigt.

Erfindungsgemäß ist an dem Hebel eine Verbindungskontur und an dem Gegenstecker ein Zapfen vorgesehen, wobei die Verbindung des Steckers mit dem Gegenstecker bei einem Schwenken des Hebels in eine Verbindungsstellung ausschließlich durch eine Kraftübertragung von der Verbindungskontur auf den Zapfen herstellbar ist. Ein Vorteil der Anordnung besteht darin, dass hohe Einsteckkräfte, die insbesondere auf einer Strecke des Einsteckwegs unmittelbar vor Erreichen der endgültig verbundenen Position auftreten, durch betätigen des Hebels in die Verbindungsstellung einfach und sicher aufgebracht werden. Die Verbindungskontur ist dazu derart geformt, dass der Zapfen und damit der Gegenstecker an den Stecker herangezogen werden, bzw. umgekehrt. Mit einer in Schwenkrichtung zum Verriegeln hinter der Verbindungskontur angeordneten Rastausnehmung kann vorzugsweise eine Verrastung des Hebels bei hergestellter Verbindung von Stecker und Gegenstecker realisiert werden, wenn der Zapfen in die Rastausnehmung einrastbar ist. Das Verrasten bzw. Verriegeln ist jedoch nicht wesentlich für die Lösung der Aufgabe der Erfindung. Bevorzugt verfügt die Anordnung vielmehr über eine von dem Hebel unabhängige Verriegelung, welche erst nach dem Herstellen der Verbindung verriegelt werden kann, bzw. welche in einem eingeschalteten Zustand eines als Schutzschalter ausgeführten Gegensteckers nicht geöffnet werden kann, so dass ein Austausch eines als Schaltermodul, insbesondere Auslösemodul, ausgeführten Steckers nicht möglich ist.

Gemäß einer bevorzugten Ausführungsform beider Varianten ist vorgesehen, dass der Hebel einerseits der Achse einen Betätigungsgriff zum Verschwenken des Hebels um die Achse aufweist, wobei auf der gegenüberliegenden Seite des Hebels die Verbindungskontur und/oder der Vorsprung angeordnet sind. Erfindungsgemäß ist es vorgesehen, dass der Hebel eine Gabelung aufweist, wobei die Verbindungskontur und der Vorsprung an unterschiedlichen Armen der Gabelung angeordnet sind.

Gemäß einer weiteren bevorzugten Ausführungsform beider Varianten ist vorgesehen, dass der Hebel zwischen der Verbindungsstellung und der Trennungsstellung über einen Winkelbereich von weniger als 90° schwenkbar ist, bevorzugt über einen Winkelbereich von weniger als 60° und besonders bevorzugt über einen Winkelbereich von weniger als 45°. Kleinere Schwenkwinkel erlauben ein Führen des Betätigungsgriffs entlang nur einer Gehäuseseite des Steckers, was vorteilhaft bei beengten Bauraumverhältnissen ist, wie sie in Schaltanlagen, beispielsweise von Industrieanlagen häufig vorzufinden sind.

Gemäß einer weiteren bevorzugten Ausführungsform beider Varianten ist vorgesehen, dass ein Betätigungsgriff des Hebels in einer Führungskulisse auf einer Betätigungsseite des Steckers geführt ist. Besonders bevorzugt ist der Betätigungsgriff in der Verbindungsstellung und/oder in der Trennungsstellung einrastbar. Dadurch ist von der Betätigungsseite des Steckers aus deutlich erkennbar, ob die Verbindung hergestellt oder getrennt oder gegebenenfalls bei einer Zwischenstellung undefiniert ist. Die Betätigungsseite des Steckers ist in der Regel einem Bediener zugewandt und liegt den Steckkontakten beispielsweise gegenüber.

Gemäß einer weiteren bevorzugten Ausführungsform beider Varianten ist vorgesehen, dass die Betätigungsseite des Steckers durch eine schwenkbare Abdeckung zumindest teilweise abdeckbar ist, wobei die Abdeckung eine Sperre aufweist, so dass die Abdeckung nur dann in eine die Betätigungsseite abdeckende Stellung verschwenkbar ist, wenn der Betätigungsgriff in der Verbindungsstellung oder in der Trennungsstellung steht, also insbesondere eingerastet ist. Ist der Zustand der Steckverbindung unklar, so befindet sich der Betätigungsgriff in einer Zwischenposition, so dass die Sperre ein Abdecken der Betätigungsseite verhindert. Eine bevorzugte Ausführungsform, die vorteilhaft Fehlbedienungen vorbeugt sieht vor, dass die Sperre an ihren Randbereichen Rampen aufweist, wobei die Rampen dazu vorgesehen sind, den Betätigungsgriff in die Verbindungsstellung oder in die Trennungsstellung zu verlagern. Dies ist erkennbar nur dann möglich, wenn der Betätigungsgriff bereits beinahe in der Verbindungsstellung oder beinahe in die Trennungsstellung steht und lediglich über einen sehr geringen Winkelbereich von beispielsweise weniger als 10°, insbesondere weniger als 5° verlagert werden muss.

Bei einem als Schalter, insbesondere als Schutzschalter ausgeführten Gegenstecker ist vorgesehen, dass nur bei geschlossener Abdeckung der Betätigungsseite des Steckers bzw. des Schaltermoduls der Schalter einschaltbar ist. Die geschlossene Abdeckung garantiert einen definierten Zustand der Steckverbindung, nämlich entweder vollständig verbunden oder getrennt, so dass bei einem Einschalten des Schalters nicht die Gefahr besteht, dass eine unvollständig hergestellte Verbindung vorliegt, was zu Schäden an der elektrischen Anlage führen kann. In getrenntem Zustand dient der bei geschlossener Abdeckung in der Trennstellung gehaltene Hebel vorzugsweise zusätzlich als Transportsicherung.

Nachfolgend wird die Erfindung gemäß einer Ausführungsform anhand von Zeichnungen näher erläutert.

Es zeigen
Figur 1 eine Ausführungsform einer erfindungsgemäßen Anordnung in einer Schnittdarstellung;
Figur 2 die Ausführungsform gemäß Figur 1 in perspektivischer Ansicht bei geöffneter Abdeckung;
Figur 3 die Ausführungsform gemäß Figur 1 in perspektivischer Ansicht bei nicht vollständig geschlossener Abdeckung;
Figur 4 eine vergrößerte Teilansicht entsprechend Figur 1 bei geschlossener Abdeckung.

Die Figur 1 zeigt eine Ausführungsform einer erfindungsgemäßen Anordnung mit einem Stecker 11 und einem komplementären Gegenstecker 12 zum Herstellen und/oder Trennen einer Verbindung des Steckers 11 mit dem Gegenstecker 12. An dem Stecker 11 ist ein um eine Achse 32 schwenkbarer Hebel 31 angeordnet. In dem dargestellten Ausführungsbeispiel handelt es sich bei dem Stecker 11 um ein in der Regel austauschbares Schaltermodul, insbesondere ein Auslösemodul, welches besonders bevorzugt mit einem Schutzschalter zusammen wirkt, wobei der Schutzschalter den Gegenstecker 12 bildet. Der Hebel 31 mit einer Längsachse A ist in einer Zwischenposition dargestellt in der die Verbindung zwischen Stecker 11 und Gegenstecker 12 weder hergestellt noch getrennt ist. Mit dem Betätigungsgriff 33 des Hebels 31 lässt dieser sich verstellen, wobei der Verstellweg begrenzt ist durch eine Kulisse 34, in welcher der Betätigungsgriff 33 an einer Betätigungsseite 14 des Steckers 11 geführt ist. Wird der Hebel 31 in eine Trennstellung T geschwenkt, in der die Achse A in etwa auf der mit T bezeichneten Linie liegt, wird dadurch, dass an dem Hebel 31 ein Vorsprung 39 vorgesehen ist, die Verbindung des Steckers 11 mit dem Gegenstecker 12 durch eine Kraftübertragung von dem Vorsprung 39 auf den Gegenstecker 12 getrennt. Die Kraftübertragung von dem Vorsprung 39 auf den Gegenstecker 12 erfolgt vorzugsweise unmittelbar auf ein Gehäuse 37 des Gegensteckers 12. Der Hebel 31 ist insbesondere als flaches Bauteil ausgeführt, welches im Wesentlichen parallel zu einer Gehäusewand des Steckers 11 oder des Gegensteckers 12 ausgerichtet ist.

An dem Hebel 31 ist weiterhin eine Verbindungskontur 38 und an dem Gegenstecker 12 ein Zapfen 36 vorgesehen, wobei die Verbindung des Steckers 11 mit dem Gegenstecker 12 bei einem Schwenken des Hebels 31 in eine Verbindungsstellung entsprechend der mit V bezeichneten Linie herstellbar ist. Bei dem Verschwenken des Hebels 31 in die Verbindungsstellung V kommt es durch die Formgebung der Verbindungskontur 38 zu einer Kraftübertragung von der Verbindungskontur 38 auf den Zapfen 36, wodurch der Stecker 11 und der Gegenstecker 12 aufeinander zu bewegt werden, beispielsweise um eine Strecke von 4 Millimeter, wodurch der Bereich höchster Einsteckkraft überwunden wird. Mit einer in Schwenkrichtung zur Verbindungsstellung V hinter der Verbindungskontur 38 angeordneten Rastausnehmung 17 kann vorzugsweise eine zusätzliche Verrastung des Hebels 31 bei hergestellter Verbindung von Stecker 11 und Gegenstecker 12 realisiert werden, wenn der Zapfen 36 in die Rastausnehmung 17 einrastbar ist.

Auf einen Drehknebel 15 an dem Schutzschalter 12 wird später im Zusammenhang mit den Figuren 3 und 4 näher eingegangen.

In der Figur 2 ist eine perspektivische Teilansicht der Anordnung gemäß Figur 1 auf die Betätigungsseite 14 des Steckers 11 dargestellt. Im Hintergrund ist der Gegenstecker 12 sichtbar. Die Kulisse 34 dient zur Führung des Betätigungsgriffs 33 des Hebels 31, dessen überwiegender Teil verdeckt ist. Die Kulisse 34 weist in beiden Endstellungen Rastmittel 35 auf, welche ein Einrasten des Betätigungsgriffs 33 in der Verbindungsposition bzw. in der Trennungsposition erlauben. An dem Stecker 11 ist eine schwenkbar gelagerte Abdeckung 20 vorgesehen, welche die Betätigungsseite 14 im geschlossenen Zustand zumindest teilweise abdecken kann. In der Figur 2 ist die Abdeckung 20 in einer geöffneten Position dargestellt. Eine Sperre 21 mit seitlichen Rampen 22 verhindert ein Schließen der Abdeckung 20, solange der Betätigungsgriff 33 außerhalb der Endstellungen steht. Eine Lasche 23 dient in der geschlossenen Stellung zur Verrastung der Abdeckung 20 mit dem Gegenstecker 12, wie nachfolgend im Zusammenhang mit Figur 3 erläutert wird.

In der Figur 3 ist eine weitere perspektivische Ansicht auf die Betätigungsseite 14 dargestellt, mit der Abdeckung 20 in einer beinahe geschlossenen Stellung, in der erkennbar ist, dass die Sperre 21 mit dem Betätigungsgriff 33 kollidieren würde, wenn dieser nicht in einer der Endpositionen eingestellt ist. Dadurch wird vorteilhaft verhindert. dass die Abdeckung 20 bei unklarem Zustand der Verbindung zwischen dem Stecker 11 und dem Gegenstecker 12 geschlossen werden kann. Nur bei geschlossener Abdeckung 20 lässt sich wiederum der Drehknebel 15 an dem Gegenstecker 12 in seine Einschaltposition drehen. Weiterhin ist an dem Gegenstecker 12 eine Gegenlasche 16 zum Verrasten mit der Lasche 23 an der Abdeckung 20 vorgesehen, wodurch die Abdeckung 20 in der geschlossenen Position gesichert ist, insbesondere solange der Drehknebel 15 nicht in die Einschaltposition verstellt wird. In der Einschaltposition ragt der Drehknebel 15 über die Abdeckung 20 und sichert diese so ebenfalls in der geschlossenen Stellung.

Die Figur 4 zeigt eine Schnittdarstellung gemäß Figur 1, wobei der Bereich der Kulisse 34 an dem Stecker 11 in einer vergrößerten Teilansicht sichtbar ist. Die Abdeckung 20 befindet sich in der geschlossenen Position. Hier wird die Funktion der Rampen 22 an der stegförmigen Sperre 21 deutlich, die dazu vorgesehen sind, den Betätigungsgriff 33 in eine der Endpositionen zu verlagern, falls dieser während des Schließens der Abdeckung 20 nur beinahe in einer der Endpositionen steht, wodurch einerseits vorteilhaft ein gewisser Toleranzbereich geschaffen wird, andererseits durch die Rampe 22 die Abweichung umgehend korrigiert wird. Schlussendlich ist durch die Rampen 22 bzw. durch die Sperre 21 auch eine Verriegelung des Hebels 31 in der Verschlussposition oder in der Trennungsposition verwirklicht, solange die Abdeckung 20 geschlossen bleibt.

### Bezugszeichenliste

- 11: Stecker, insbesondere Auslösemodul
- 12: Gegenstecker, insbesondere Schutzschalter
- 14: Betätigungsseite
- 15: Drehknebel
- 16: Gegenlasche
- 17: Rastausnehmung
- 20: Abdeckung
- 21: Sperre
- 22: Rampe
- 23: Lasche
- 31: Hebel
- 32: Achse
- 33: Betätigungsgriff
- 34: Kulisse
- 35: Rastmittel
- 36: Zapfen
- 37: Gehäuse des Gegensteckers
- 38: Verbindungskontur
- 39: Vorsprung
- A: Achse
- T: Trennungsstellung
- V: Verschlussstellung

## Patentansprüche

1. Anordnung mit einem Stecker (11) und einem komplementären Gegenstecker (12) zum Herstellen und Trennen einer Verbindung des Steckers (11) mit dem Gegenstecker (12), wobei
• an dem Stecker (11) ein um eine Achse (32) schwenkbarer Hebel (31) angeordnet ist,
• an dem Hebel ein Vorsprung (39) vorgesehen ist,
• an dem Hebel eine Verbindungskontur (38) und an dem Gegenstecker (12) ein Zapfen (36) vorgesehen ist,
• der Hebel (31) eine Gabelung aufweist, wobei die Verbindungskontur (38) und der Vorsprung (39) an unterschiedlichen Armen der Gabelung angeordnet sind,
**dadurch gekennzeichnet, dass** die Verbindung des Steckers (11) mit dem Gegenstecker (12) bei einem Schwenken des Hebels (31) in eine Trennungsstellung (T) ausschließlich durch eine Kraftübertragung von dem Vorsprung (39) auf den Gegenstecker (12) trennbar ist und die Verbindung des Steckers (11) mit dem Gegenstecker (12) in eine Verbindungsstellung (V) bei einem Schwenken des Hebels (31) ausschließlich durch eine Kraftübertragung von der Verbindungskontur (38) auf den Zapfen (36) durch die Formgebung der Verbindungskontur (38) herstellbar ist.

2. Anordnung nach dem vorhergehenden Anspruch, **dadurch gekennzeichnet, dass** die Kraftübertragung von dem Vorsprung (39) auf den Gegenstecker (12) unmittelbar auf ein Gehäuse (37) des Gegensteckers erfolgt.

3. Anordnung nach einem der vorhergehenden Ansprüche, **dadurch gekennzeichnet, dass** der Hebel (31) einerseits der Achse (32) einen Betätigungsgriff (33) zum Verschwenken des Hebels um die Achse aufweist, wobei auf der gegenüberliegenden Seite des Hebels die Verbindungskontur (38) und/oder der Vorsprung (39) angeordnet sind.

4. Anordnung nach einem der vorhergehenden Ansprüche, **dadurch gekennzeichnet, dass** der Hebel (31) zwischen der Verbindungsstellung (V) und der Trennungsstellung (T) über einen Winkelbereich von weniger als 90° schwenkbar ist, bevorzugt über einen Winkelbereich von weniger als 60° und besonders bevorzugt über einen Winkelbereich von weniger als 45°.

5. Anordnung nach Anspruch 3, **dadurch gekennzeichnet, dass** der Betätigungsgriff (33) des Hebels (31) in einer Führungskulisse (34) auf einer Betätigungsseite (14) des Steckers (11) geführt ist, wobei der Betätigungsgriff (33) in der Verbindungsstellung (V) und/oder in der Trennungsstellung (T) einrastbar ist.

6. Anordnung nach dem vorhergehenden Anspruch, **dadurch gekennzeichnet, dass** die Betätigungsseite (14) des Steckers (11) durch eine schwenkbare Abdeckung (20) zumindest teilweise abdeckbar ist, wobei die Abdeckung eine Sperre (21) aufweist, so dass die Abdeckung (20) nur dann in eine die Betätigungsseite (14) abdeckende Stellung verschwenkbar ist, wenn der Betätigungsgriff (33) in der Verbindungsstellung (V) oder in der Trennungsstellung (T) steht.

7. Anordnung nach Anspruch 6, **dadurch gekennzeichnet, dass** die Sperre (2I) Rampen (22) aufweist, wobei die Rampen dazu vorgesehen sind, den Betätigungsgriff (33) in die Verbindungsstellung (V) oder in die Trennungsstellung (T) zu verlagern.

8. Anordnung nach einem der vorhergehenden Ansprüche, **dadurch gekennzeichnet, dass** der Stecker (11) ein Schaltermodul und der Gegenstecker (12) ein Schutzschalter ist.

9. Anordnung nach Anspruch 8, **dadurch gekennzeichnet, dass** der Schutzschalter (12) nur bei geschlossener Abdeckung (20) des Schaltermoduls (21) schaltbar ist.

## Claims

1. Arrangement having a plug (11) and a complementary mating plug (12) for establishing and breaking a connection of the plug (11) to the mating plug (12), wherein
- a lever (31) pivotable about an axis (32) is arranged on the plug (11),
- a projection (39) is provided on the lever,
- a connecting contour (38) is provided on the lever and a pin (36) is provided on the mating plug (12),
- the lever (31) has a fork, wherein the connecting contour (38) and the projection (39) are arranged on different arms of the fork,
**characterised in that** the connection of the plug (11) to the mating plug (12) can only be broken when the lever (31) is pivoted into a disconnection position (T) by a force transmission from the projection (39) to the mating plug (12) and the connection of the plug (11) to the mating plug (12) can only be established when the lever (31) is pivoted into a connection position (V) by a force transmission from the connecting contour (38) to the pin (36) by the shaping of the connecting contour (38).

2. Arrangement according to the preceding claim, **characterised in that** the force transmission from the projection (39) to the mating plug (12) takes place directly on a housing (37) of the mating plug.

3. Arrangement according to any one of the preceding claims, **characterised in that** the lever (31) has an actuating handle (33) on one side of the axis (32) for pivoting the lever about the axis, wherein the connecting contour (38) and/or the projection (39) are arranged on the opposite side of the lever.

4. Arrangement according to any one of the preceding claims, **characterised in that** the lever (31) is pivotable between the connection position (V) and the disconnection position (T) over an angular range of less than 90°, preferably over an angular range of less than 60° and particularly preferably over an angular range of less than 45°.

5. Arrangement according to claim 3, **characterised in that** the actuating handle (33) of the lever (31) is guided in a guide rail (34) on an actuating side (14) of the plug (11), wherein the actuating handle (33) can be latched in the connection position (V) and/or in the disconnection position (T).

6. Arrangement according to the preceding claim, **characterised in that** the actuating side (14) of the plug (11) can be at least partially covered by a pivotable cover (20), wherein the cover has a catch (21), so that the cover (20) can only be pivoted into a position covering the actuating side (14) when the actuating handle (33) is in the connection position (V) or in the disconnection position (T).

7. Arrangement according to claim 6, **characterised in that** the catch (21) has ramps (22), wherein the ramps are provided for the purpose of moving the actuating handle (33) into the connection position (V) or into the disconnection position (T).

8. Arrangement according to any one of the preceding claims, **characterised in that** the plug (11) is a switch module and the mating plug (12) is a circuit breaker.

9. Arrangement according to claim 8, **characterised in that** the circuit breaker (12) can only be switched when the switch module (21) of the cover (20) is closed.

## Revendications

1. Agencement comportant un connecteur (11) et un connecteur correspondant (12) complémentaire pour établir et couper une liaison du connecteur (11) avec le connecteur correspondant (12), dans lequel
• au niveau du connecteur (11) un levier pivotant (31) est disposé autour d'un axe (32),
• au niveau du levier une saillie (39) est prévue,
• au niveau du levier un contour de liaison (38) est prévu et au niveau du connecteur correspondant (12) un tourillon (36) est prévu,
• le levier (31) présente un embranchement, dans lequel le contour de liaison (38) et la saillie (39) sont disposés au niveau de branches différentes de l'embranchement, **caractérisé en ce que** la liaison du connecteur (11) avec le connecteur correspondant (12) peut être coupée lors d'un pivotement du levier (31) dans une position de coupure (T) exclusivement par un transfert de force de la saillie (39) sur le connecteur correspondant (12) et la liaison du connecteur (11) avec le connecteur correspondant (12) peut être établie lors d'un pivotement du levier (31) dans une position de liaison (V) exclusivement par un transfert de force du contour de liaison (38) sur le tourillon (36) par le façonnage du contour de liaison (38).

2. Agencement selon la revendication précédente, **caractérisé en ce que** le transfert de force de la saillie (39) sur le connecteur correspondant (12) s'effectue directement sur un boîtier (37) du connecteur correspondant.

3. Agencement selon l'une des revendications précédentes, **caractérisé en ce que** le levier (31) présente d'un côté de l'axe (32) une poignée d'actionnement (33) pour le pivotement du levier autour de l'axe, dans lequel le contour de liaison (38) et/ou la saillie (39) sont disposés sur le côté opposé du levier.

4. Agencement selon l'une des revendications précédentes, **caractérisé en ce que** le levier (31) peut pivoter entre la position de liaison (V) et la position de coupure (T) sur une plage angulaire inférieure à 90 °, de préférence sur une plage angulaire inférieure à 60 ° et plus préférablement sur une plage angulaire inférieure à 45 °.

5. Agencement selon la revendication 3, **caractérisé en ce que** la poignée d'actionnement (33) du levier (31) est guidée dans une coulisse de guidage (34) sur une face d'actionnement (14) du connecteur (11), dans lequel la poignée d'actionnement (33) peut être enclenchée dans la position de liaison (V) et/ou dans la position de coupure (T).

6. Agencement selon la revendication précédente, **caractérisé en ce que** la face d'actionnement (14) du connecteur (11) peut être couverte au moins partiellement par un couvercle pivotant (20), dans lequel le couvercle présente un élément de blocage (21) de sorte que le couvercle (20) ne peut pivoter dans une position couvrant la face d'actionnement (14) que lorsque la poignée d'actionnement (33) est dans la position de liaison (V) ou dans la position de coupure (T).

7. Agencement selon la revendication 6, **caractérisé en ce que** l'élément de blocage (21) présente des déclivités (22), dans lequel les déclivités sont prévues pour déplacer la poignée d'actionnement (33) dans la position de liaison (V) ou dans la position de coupure (T).

8. Agencement selon l'une des revendications précédentes, **caractérisé en ce que** le connecteur (11) est un module de commutateur et le connecteur correspondant (12) est un disjoncteur.

9. Agencement selon la revendication 8, **caractérisé en ce que** le disjoncteur (12) ne peut être commuté que lorsque le couvercle (20) du module de commutateur (21) est fermé.
